# EUROPÄISCHE PATENTSCHRIFT

(11) **EP 2 458 121 B1**
(45) Veröffentlichungstag und Bekanntmachung des Hinweises auf die Patenterteilung: **16.05.2018**
(21) Anmeldenummer: 11187709.8
(22) Anmeldetag: 03.11.2011
(51) Int. Cl.: E05C 9/06, E05C 9/18

(54) **Verschluss für einen Treibstangenbeschlag**
Fastener for an espagnolette
Fermeture pour une espagnolette

(30) Priorität: 25.11.2010 DE 102010061998
(43) Veröffentlichungstag der Anmeldung: 30.05.2012
(73) Patentinhaber: Aug. Winkhaus GmbH & Co. KG, 48291 Telgte (DE)
(72) Erfinder: Bernsmann, Wolfgang, 48291 Telgte (DE); Niehues, Stefan, 48231 Warendorf (DE); Oeltjebruns, Henning, 48161 Münster (DE); Paschert, Clemens, 48324 Sendenhorst (DE); Kaup, Ludger, 48165 Münster (DE)

(56) Entgegenhaltungen:
- EP-A2- 0 945 579
- EP-A2- 2 348 175
- EP-A2- 2 348 177
- EP-B1- 1 286 012
- GB-A- 2 351 997

## Beschreibung

Die Erfindung betrifft einen Verschluss für einen Treibstangenbeschlag eines gegen einen Rahmen schwenkbaren Flügels eines Fensters, einer Fenstertür, einer Tür oder dergleichen, mit einem Gehäuse, mit einem von einer längsverschieblichen Treibstange antreibbaren und quer zur Treibstange von einer eine Ausnehmung im Gehäuse abdeckenden Offenstellung in eine aus der Ausnehmung hervorstehende Schließstellung schwenkbaren Riegelelement, und mit einem dem in der Schließstellung befindlichen Riegelelement gegenüberstehenden Gegenlager, wobei das Riegelelement zur Befestigung an dem Rahmen oder dem Flügel und das Gegenlager an dem jeweils gegenüberliegenden Bauteil vorgesehen ist, wobei die Ausnehmung des Gehäuses für das Riegelelement hinterschneidungsfrei gestaltet ist und eine Schwenkachse zur Lagerung des Riegelelementes im Gehäuse parallel zur vorgesehenen Bewegungsrichtung der Treibstange angeordnet und im am Fenster montierten Zustand des Gehäuses zur Demontage des Riegelelementes zugänglich ist.

Aus der GB 2 351 997 A ist ein an einer Grundplatte schwenkbar gelagerter Bolzen bekannt geworden. Der Bolzen ist mittels eines Federelementes in eine hervorstehende Stellung vorgespannt und lässt sich mittels einer Zugstange in eine in die Grundplatte zurückgezogene Stellung bewegen.

Ein solcher Verschluss ist beispielsweise aus der EP 1 286 012 B1 bekannt. Bei diesem Verschluss hat das Riegelelement eine großflächige und im Querschnitt bogenförmige Führung in dem Gehäuse. Das Gehäuse übergreift dabei das Riegelelement mit einer Führungsgegenfläche. Nachteilig bei diesem Verschluss ist, dass die großflächige Führung eine sehr große Reibung aufweist, was bei einer Vielzahl von an einem Fenster eingesetzten Verschlüssen zu sehr hohen Betätigungskräften führt. Weiterhin lässt sich das Riegelelement nicht ohne Demontage des Gehäuses demontieren. Weiterhin erfordert das Gehäuse wegen der Führungsgegenfläche einen sehr großen Spalt zwischen Rahmen und Flügel, was jedoch zu einer geringen Wärmedämmung des Fensters führt. Eine besonders dünnwandige Gestaltung des die Führungsgegenfläche aufweisenden Gehäuseteils hat zudem den Nachteil, dass das Riegelelement nur sehr geringen Kräften standhält.

Der Erfindung liegt das Problem zugrunde, einen Verschluss der eingangs genannten Art so weiter zu bilden, dass das Gehäuse mit dem Riegelelement nur sehr wenig Bauraum benötigt und dass das Riegelelement einfach ausgetauscht werden kann.

Dieses Problem wird erfindungsgemäß dadurch gelöst, dass die Schwenkachse des Riegelelementes gegen die Kraft zumindest eines Federelementes axial zusammen schiebbare Endstücke hat und dass das Gehäuse Aufnahmen für die Endstücke der Schwenkachse hat.

Durch diese Gestaltung wird das Riegelelement über die Schwenkachse gelagert. Damit kann das Riegelelement das am weitesten in den Spalt zwischen Rahmen und Gehäuse hineinragende Bauteil sein. Ein Übergreifen des Riegelelementes ist dank der Erfindung nicht erforderlich. Damit benötigt das Gehäuse mit dem Riegelelement nur sehr wenig Bauraum. Da die Schwenkachse zur Demontage des Riegelelementes auch im montierten Zustand des Gehäuses zugänglich ist, lässt sich das Riegelelement einfach austauschen. Die Schwenkachse kann mit einem großen Durchmesser versehen sein und damit hohe Kräfte aufnehmen. Die Demontage des Riegelelementes gestaltet sich besonders einfach, weil die Schwenkachse des Riegelelementes gegen die Kraft zumindest eines Federelementes axial zusammen schiebbare Endstücke hat und weil das Gehäuse Aufnahmen für die Endstücke der Schwenkachse hat. Durch diese Gestaltung lässt sich die Schwenkachse an ihren Enden zusammendrücken und aus den Aufnahmen des Gehäuses entfernen. Anschließend lässt sich das gesamte Riegelelement mit der Schwenkachse aus dem Gehäuse demontieren.

Ein Verhaken des Riegelelementes in dem Getriebe lässt sich gemäß einer vorteilhaften Weiterbildung der Erfindung einfach vermeiden, wenn das Getriebe einen in eine Führungsnut eindringenden Führungszapfen aufweist und wenn der Führungszapfen in zumindest einer Stellung des Riegelelementes in eine Demontagerichtung des Riegelelementes weist.

Die Schwenkachse lässt sich mittels eines geeigneten Werkzeugs gemäß einer anderen vorteilhaften Weiterbildung der Erfindung einfach axial zusammendrücken, wenn die Ausnehmung seitlich neben dem Riegelelement angeordnete, bis zu den Aufnahmen der Endstücke der Schwenkachse geführte Nuten hat. Diese Gestaltung führt zu einer wesentlichen Vereinfachung der Demontage des Riegelelementes.

Zur weiteren Vereinfachung der Demontage des Riegelelementes trägt es gemäß einer anderen vorteilhaften Weiterbildung der Erfindung bei, wenn das Gehäuse bis zu den Aufnahmen der Endstücke der Schwenkachse geführte Bohrungen hat.

Der bauliche Aufwand zur Übertragung der Bewegung der Treibstange auf das Riegelelement lässt sich gemäß einer anderen vorteilhaften Weiterbildung der Erfindung besonders gering halten, wenn das Getriebe einen in dem Gehäuse geführten Schieber hat und wenn der Schieber einem aus dem Gehäuse herausragenden Mitnehmer zur Verbindung mit der Treibstange aufweist.

Das Getriebe gestaltet sich gemäß einer anderen vorteilhaften Weiterbildung der Erfindung konstruktiv besonders einfach, wenn der Schieber den Führungszapfen und das Riegelelement die Führungsnut aufweist. Weiterhin ist hierdurch der Führungszapfen in jeder Stellung des Riegelelementes gleich gegenüber der Ausnehmung im Gehäuse ausgerichtet, so dass sich das Riegelelement im günstigsten Fall in jeder Stellung demontieren lässt.

Die Montage des erfindungsgemäßen Verschlusses an dem Fenster, der Fenstertür oder dergleichen gestaltet sich besonders einfach, wenn das Gehäuse einen umlaufenden Befestigungsflansch zur Auflage auf dem Flügel oder dem Rahmen hat.

Die Erfindung lässt zahlreiche Ausführungsformen zu. Zur weiteren Verdeutlichung ihres Grundprinzips ist eine davon in der Zeichnung dargestellt und wird nachfolgend beschrieben. Diese zeigt in
- Fig. 1: ein Fenster mit einem erfindungsgemäßen Verschluss,
- Fig. 2: vergrößert eine Schnittdarstellung durch den Verschluss aus Figur 1 mit angrenzenden Bauteilen des Fensters,
- Fig. 3: perspektivisch ein Gehäuse mit einem Riegelelement des Verschlusses aus Figur 1,
- Fig. 4: eine Schnittdarstellung durch das Gehäuse mit dem Riegelelement aus Figur 3 entlang der Linie IV - IV,
- Fig. 5: eine Schnittdarstellung durch eine weitere Ausführungsform des Gehäuses mit dem Riegelelement.

Figur 1 zeigt ein Fenster mit einem gegen einen Rahmen 1 schwenkbaren Flügel 2 und mit einem Treibstangenbeschlag 3. Der Treibstangenbeschlag 3 hat eine über eine Handhabe 4 antreibbare Treibstange 5. Die Treibstange 5 ist mit mehreren Verschlüssen 6 zur Verriegelung des Flügels 2 in dem Rahmen 1 verbunden. Stellvertretend für eine Vielzahl von über den Flügel 2 verteilt angeordneten Verschlüssen 6 ist in der Zeichnung ein einziger dargestellt.

Figur 2 zeigt eine Schnittdarstellung durch den Verschluss 6 aus Figur 1. Der Verschluss 6 hat ein in dem Flügel 2 befestigtes Gehäuse 7 und ein Riegelelement 8, welches von einer in dem Gehäuse 7 liegenden Stellung in eine hervorstehende Stellung um eine senkrecht zur Zeichenebene angeordnete Schwenkachse 9 schwenkbar ist. Der Rahmen 1 hat ein Gegenlager 10 zur Abstützung des Riegelelementes 8 in der hervorstehenden Stellung. In der dargestellten, im Gehäuse 7 liegenden Stellung des Riegelelementes 8 befindet sich der Verschluss 6 in einer Offenstellung, in der der Flügel 2 von dem Rahmen 1 entfernt werden kann. Eine formschlüssige Koppelung des Riegelelementes 8 mit der Treibstange 5 hat ein Getriebe 11. Das Getriebe 11 weist eine in dem Riegelelement 8 angeordnete Führungsnut 12 und einen in die Führungsnut 12 eindringenden Führungszapfen 13 auf. Der Führungszapfen 13 ist auf einem in dem Gehäuse 7 senkrecht zur Zeichenebene verschieblich geführten Schieber 14 angeordnet. Der Schieber 14 hat einen mit der Treibstange 5 gekoppelten Mitnehmer 15.

Das Gehäuse 7 weist eine hinterschneidungsfrei gestaltete Ausnehmung 16 zur Aufnahme des Riegelelementes 8 auf. Der Führungszapfen 13 des Mitnehmers 15 ragt in die Ausnehmung 16 hinein, ohne eine Hinterschneidung mit der Führungsnut 12 in der Ausnehmung 16 zu erzeugen. Damit lässt sich das Riegelelement 8 nach der Lösung des Formschlusses der Schwenkachse 9 mit dem Riegelelement 8 oder dem Gehäuse 7 aus der Ausnehmung 16 demontieren.

Figur 3 zeigt perspektivisch das Gehäuse 7 mit dem Riegelelement 8. Das Gehäuse 7 hat eine seitliche, bis zu der in Figur 2 dargestellten Schwenkachse 9 geführte Bohrungen 17. Weiterhin hat das Gehäuse 7 einen Befestigungsflansch 19 zur Befestigung auf dem in Figur 1 dargestellten Flügel 2.

Figur 4 zeigt einen Längsschnitt durch das Gehäuse 7 mit dem Riegelelement 8 aus Figur 3 entlang der Linie IV - IV bei der Lösung des Formschlusses der Schwenkachse 9 mit dem Gehäuse 7. Die Schwenkachse 9 hat zwei jeweils von einem Federelement 20 in Aufnahmen 18 des Gehäuses 7 vorgespannte Endstücke 21. Die Bohrungen 17 sind bis zu den Aufnahmen 18 geführt. Mittels eines stiftförmigen, in die Bohrungen 17 eingeführten Werkzeugs 22 lässt sich die Schwenkachse 9 axial zusammendrücken und aus den Aufnahmen 18 des Gehäuses 7 entfernen. Wegen der hinterschneidungsfreien Gestaltung der Ausnehmung 16 des Gehäuses 7 lässt sich anschließend das Riegelelement 8 demontieren.

Figur 5 zeigt eine weitere Ausführungsform des Gehäuses 7 und des Riegelelementes 8 im Längsschnitt. Bei dieser Ausführungsform hat die Schwenkachse 9 gestufte Endstücke 23, welche mittels eines Federelementes 26 in Aufnahmen 24 des Gehäuses 7 vorgespannt sind. Ein spitzes Werkzeug 25 zum axialen Zusammendrücken der Schwenkachse 9 wird über im Gehäuse 7 angeordnete Nuten 27 bis zu den Endstücken 23 der Schwenkachse 9 geführt. Nach der Lösung des Formschlusses der Schwenkachse 9 mit dem Gehäuse 7 lässt sich das Riegelelement 8 aus dem Gehäuse 7 entfernen.

Sowohl über die Bohrungen 17 als auch über die Nuten 27 lässt sich damit ein entsprechend gestaltetes Werkzeug 22, 25 zu der Schwenkachse 9 führen, um die Endstücke 21, 23 gegen die Kraft des jeweiligen Federelementes 20, 26 aus den Aufnahmen 18, 24 des Gehäuses 7 herauszudrücken. Bei einer entsprechenden Gestaltung der Endstücke 21, 23 der Schwenkachse 9 genügt es daher, wenn das Gehäuse 7 entweder, wie in Figur 5 dargestellt, Nuten 27 oder wie in Figur 4 dargestellt, bis zum äußeren Rand geführte Bohrungen 17 hat.

## Patentansprüche

1. Verschluss (6) für einen Treibstangenbeschlag (3) eines gegen einen Rahmen (1) schwenkbaren Flügels (2) eines Fensters, einer Fenstertür, einer Tür oder dergleichen, mit einem Gehäuse (7), mit einem von einer längsverschieblichen Treibstange (5) antreibbaren und quer zur Treibstange (5) von einer eine Ausnehmung (16) im Gehäuse (7) abdeckenden Offenstellung in eine aus der Ausnehmung (16) hervorstehende Schließstellung schwenkbaren Riegelelement (8), und mit einem dem in der Schließstellung befindlichen Riegelelement (8) gegenüberstehenden Gegenlager (10), wobei das Riegelelement (8) zur Befestigung an dem Rahmen (1) oder dem Flügel (2) und das Gegenlager (10) an dem jeweils gegenüberliegenden Bauteil vorgesehen ist, wobei die Ausnehmung (16) des Gehäuses (7) für das Riegelelement (8) hinterschneidungsfrei gestaltet ist und eine Schwenkachse (9) zur Lagerung des Riegelelementes (8) im Gehäuse (7) parallel zur vorgesehenen Bewegungsrichtung der Treibstange (5) angeordnet und im am Fenster montierten Zustand des Gehäuses (7) zur Demontage des Riegelelementes (8) zugänglich ist, **dadurch gekennzeichnet, dass** die Schwenkachse (9) des Riegelelementes (8) gegen die Kraft zumindest eines Federelementes (20, 26) axial zusammen schiebbare Endstücke (21, 23) hat und dass das Gehäuse (7) Aufnahmen (18, 24) für die Endstücke (21, 23) der Schwenkachse (9) hat.

2. Verschluss nach Anspruch 1, **dadurch gekennzeichnet, dass** das Getriebe (11) einen in eine Führungsnut (12) eindringenden Führungszapfen (13) aufweist und dass der Führungszapfen (13) in zumindest einer Stellung des Riegelelementes (8) in eine Demontagerichtung des Riegelelementes (8) weist.

3. Verschluss nach Anspruch 1 oder 2, **dadurch gekennzeichnet, dass** die Ausnehmung (16) seitlich neben dem Riegelelement (8) angeordnete, bis zu den Aufnahmen (24) der Endstücke (23) der Schwenkachse (9) geführte Nuten (27) hat.

4. Verschluss nach einem der Ansprüche 1 bis 3, **dadurch gekennzeichnet, dass** das Gehäuse (7) bis zu den Aufnahmen (18) der Endstücke (21) der Schwenkachse (9) geführte Bohrungen (17) hat.

5. Verschluss nach einem der vorhergehenden Ansprüche, **dadurch gekennzeichnet, dass** das Getriebe (11) einen in dem Gehäuse (8) geführten Schieber (14) hat und dass der Schieber (14) einem aus dem Gehäuse (8) herausragenden Mitnehmer (15) zur Verbindung mit der Treibstange (5) aufweist.

6. Verschluss nach Anspruch 5, **dadurch gekennzeichnet, dass** der Schieber (14) den Führungszapfen (13) und das Riegelelement (8) die Führungsnut (12) aufweist.

7. Verschluss nach einem der vorhergehenden Ansprüche, **dadurch gekennzeichnet, dass** das Gehäuse (7) einen umlaufenden Befestigungsflansch (19) zur Auflage auf dem Flügel (2) oder dem Rahmen (1) hat.

## Claims

1. Closure (6) for a driving rod fitting (3) of a casement (2) of a window, a French window, a door or the like, which is pivotable against a frame (1) with a housing (7) comprising a locking element (8) which is longitudinally displaceable by a driving rod (5) and is transversely pivotable with respect to the drive rod (5) out of a recess (16) in the housing (7) that is covered in the open position, and which protrudes into the recess (16) in the closed position, and with a counter bearing (10) lying opposite the locking element(8) in the closed position, wherein the locking element (8) is provided for fixing the frame (1) or the casement (2) to the counter bearing (10) on the component lying respectively opposite, wherein the recess (16) in the housing (7) for the locking element (8) is designed without undercuts, while a pivot axis (9) is arranged parallel to the intended direction of movement of the drive rod (5) to support the locking element (8) in the housing (7), and is accessible for disassembly of the locking element (8) when the housing (7) is mounted on the window, **characterized in that** the pivot axis (9) of the locking element (8) comprises end pieces (21, 23) that may be axially slid together against the force of at least one spring element (20, 26), wherein the housing (7) has receptacles (18, 24) for the end pieces (21, 23) of the pivot axis (9).

2. Closure according to claim 1, **characterized in that** the gear (11) comprises a guide pin (13) penetrating into a guide groove (12), wherein the guide pin (13) points in a disassembly direction of the locking element (8) in at least one position of the locking element (8).

3. Closure according to claim 1 or 2, **characterized in that** the recess (16) is arranged laterally adjacent to the locking element (8) has guide grooves (27) to the receptacles (24) of the end pieces (23) of the pivot axis (9).

4. Closure according to one of the claims 1 to 3, **characterized in that** the housing (7) has guide bores (17) to the receptacles (18) of the end pieces (21) of the pivot axis (9).

5. Closure according to one of the preceding claims, **characterized in that** the gear (11) has a slide (14) guided in the housing (8), wherein the slide (14) comprises a dog (15) protruding from the housing (8) for connection to the drive rod (5).

6. Closure according to claim 5, **characterized in that** the slide (14) comprises the guide groove (12) for the guide pin (13) and the locking element (8).

7. Closure according to one of the preceding claims, **characterized in that** the housing (7) has a circumferential mounting flange (19) for attachment to the casement (2) or the frame (1).

## Revendications

1. Fermeture (6) pour une ferrure à crémone (3) d'un battant (2), pivotant par rapport à un châssis (1), d'une fenêtre, d'une porte-fenêtre, d'une porte ou autre, avec un boîtier (7), avec un élément de verrou (8) pouvant être entraîné par une tige d'entraînement (5) mobile longitudinalement et pouvant être pivoté transversalement par rapport à la crémone (5) d'une position d'ouverture recouvrant un évidement (16) dans le boîtier (7) vers une position de fermeture dépassant hors de l'évidement (16), et avec un contre-palier (10), qui fait face à l'élément de verrou (8) lorsque celui-ci se trouve dans la position de fermeture, l'élément de verrou (8) étant prévu pour la fixation au châssis (1) ou au battant (2) et le contre-palier (10) étant prévu sur le composant opposé, l'évidement (16) du boîtier (7) étant conçu sans contre-dépouille pour l'élément de verrou (8) et un axe de pivotement (9) étant disposé pour le logement de l'élément de verrou (8) dans le boîtier (7) parallèlement à la direction de déplacement prévue de la crémone (5) et étant accessible, lorsque le boîtier (7) est monté sur la fenêtre, pour le démontage de l'élément de verrou (8), **caractérisé en ce que** l'axe de pivotement (9) de l'élément de verrou (8) comprend des pièces d'extrémité (21, 23) pouvant être poussées ensemble contre la force d'au moins un élément à ressort (20, 26) et **en ce que** le boîtier (7) comprend des logements (18, 24) pour les pièces d'extrémité (21, 23) de l'axe de pivotement (9).

2. Fermeture selon la revendication 1, **caractérisée en ce que** la transmission (11) comprend un pivot de guidage (13) pénétrant dans une rainure de guidage (12) et **en ce que** le pivot de guidage (13) est orienté, dans au moins une position de l'élément de verrou (8), dans une direction de démontage de l'élément de verrou (8).

3. Fermeture selon la revendication 1 ou 2, **caractérisée en ce que** l'évidement (16) comprend des rainures (27) disposées latéralement à côté de l'élément de verrou (8), guidées jusqu'aux logements (24) des pièces d'extrémité (23) de l'axe de pivotement (9).

4. Fermeture selon l'une des revendications 1 à 3, **caractérisée en ce que** le boîtier (7) comprend des alésages (17) guidés jusqu'aux logements (18) des pièces d'extrémité (21) de l'axe de pivotement (9).

5. Fermeture selon l'une des revendications précédentes, **caractérisée en ce que** la transmission (11) comprend un curseur (14) guidé dans le boîtier (8) et **en ce que** le curseur (14) comprend un taquet (15) dépassant du boîtier (8) pour la liaison avec la crémone (5).

6. Fermeture selon la revendication 5, **caractérisée en ce que** le curseur (14) comprend le pivot de guidage (13) et l'élément de verrou (8) comprend la rainure de guidage (12).

7. Fermeture selon l'une des revendications précédentes, **caractérisée en ce que** le boîtier (7) comprend une bride de fixation circulaire (19) pour l'appui contre le battant (2) ou le châssis (1).
